# EUROPÄISCHE PATENTSCHRIFT

(11) **EP 2 351 605 B1**
(45) Veröffentlichungstag und Bekanntmachung des Hinweises auf die Patenterteilung: **12.10.2016**
(21) Anmeldenummer: 10188133.2
(22) Anmeldetag: 20.10.2010
(51) Int. Cl.: A63H 17/00, A63H 17/12, A63H 17/38

(54) **Spielzeug-Baugruppe sowie Spielfahrzeug**
Toy vehicle component and toy vehicle
Module de véhicule-jouet et véhicule-jouet

(30) Priorität: 29.01.2010 DE 202010001555 U
(43) Veröffentlichungstag der Anmeldung: 03.08.2011
(62) Teilanmeldung aus: 16182118.6
(73) Patentinhaber: Bruder Spielwaren GmbH + Co. KG, 90768 Fürth (DE)
(72) Erfinder: Bruder, Paul Heinz, 90768, Fürth (DE)
(74) Vertreter: Rau, Schneck & Hübner Patentanwälte Rechtsanwälte PartGmbB

(56) Entgegenhaltungen:
- EP-A2- 0 271 647
- DE-U1- 9 302 435
- FR-A- 1 113 436
- FR-A- 1 580 571
- GB-A- 1 062 777
- JP-A- S4 913 849
- JP-A- 2007 089 787
- US-A- 1 652 135
- US-A- 3 653 147

## Beschreibung

Die Erfindung betrifft eine Spielzeug-Baugruppe mit einem Lastarm mit verstellbaren Lastarm-Anstellwinkel. Ferner betrifft die Erfindung ein Spielzeug mit einer derartigen Baugruppe.

Eine derartige Spielzeug-Baugruppe und ein Spielzeug mit einer solchen Baugruppe sind aus der DE 93 02 435 U1 und der US 1,652,135 bekannt.

Es ist eine Aufgabe der vorliegenden Erfindung, eine Spielzeug-Baugruppe der eingangs genannten Art derart weiterzubilden, dass deren Spieltauglichkeit verbessert ist.

Diese Aufgabe ist erfindungsgemäß gelöst durch eine SpielzeugBaugruppe mit den im Anspruch 1 angegebenen Merkmalen.

Erfindungsgemäß wurde erkannt, dass eine Kulissenführung einer Betätigungseinrichtung zum Verstellen eines Lastarm-Anstellwinkels zur Möglichkeit führt, die Kraftentfaltung des Betätigungselements auf den Lastarm abhängig vom Anstellwinkel zu gestalten. Dies ermöglicht eine an den Spieleinsatz der Spielzeug-Baugruppe angepasste Krafteinleitung. Die Kraft über das Betätigungselement kann insbesondere bei Anstellwinkeln am stärksten eingeleitet werden, wo die stärkste Kraft zur Änderung des Anstellwinkels des Lastarms benötigt wird. Dies ist insbesondere dort der Fall, wo auf den Lastarm das höchste Drehmoment wirkt. Die Kulisse kann insbesondere so gestaltet werden, dass praktisch eine vom Anstellwinkel des Lastarms unabhängige Betätigungskraft auf das Betätigungselement resultiert. Die Anordnung der Kulisse kann derart sein, dass sich abhängig vom Lastarm-Anstellwinkel ein Abstand zwischen dem mindestens einen Führungselement der Spindelmutter und einer Schwenkachse, über die das Verbindungsende des Lastarms am Rahmen angelenkt ist, kontinuierlich und insbesondere progressiv verringert.

Die Spindelmutter kann genau zwei gegenüberliegende Führungselemente aufweisen, die mit zwei beabstandet parallel zueinander verlaufenden Teilkulissen der Kulisse zusammenwirken. Die Spindelmutter läuft dann zwischen diesen beiden Teilkulissen.

Eine gekrümmte Ausführung der Kulisse nach Anspruch 2 erhöht den Gestaltungsspielraum und damit die Möglichkeiten der Gestaltung der Abhängigkeit einer Betätigungskraft vom Anstellwinkel des Lastarms. Eine Umdrehung der Spindel bei kleinen Anstellwinkeln kann dann in einem geringeren Hubwinkel resultieren als bei größeren Anstellwinkeln. Die Gestaltung der Kulisse, insbesondere die gekrümmte Gestaltung der Kulisse, kann so sein, dass bei Lastarm-Anstellwinkeln zwischen 0° (horizontal verlaufender Lastaram) und 40° die Hubkraft größer ist als oberhalb von 40°.

Eine Ausgestaltung der Kulissenführung nach Anspruch 3 kann eine Beschädigung der Spielzeug-Baugruppe vermeiden helfen.

Anlaufschrägen nach Anspruch 4 erleichtern das Rückführen des mindestens einen Führungselements in die Kulisse.

Bei einem teleskopierbaren Lastarm kommen die Vorteile der erfindungsgemäßen Kulissenführung besonders gut zum Tragen.

Die Vorteile eines Spielzeugs nach Anspruch 6 entsprechen denen, die vorstehend im Zusammenhang mit der Spielzeug-Baugruppe erläutert wurden.

Ein Ausführungsbeispiel der Erfindung wird nachfolgend anhand der Zeichnung näher erläutert. In dieser zeigen:
- Fig. 1: eine heckseitige Ansicht eines Spielfahrzeugs in Form eines Teleskopladers, aufgesetzt auf ebenem Untergrund;
- Fig. 2: das Spielfahrzeug nach Fig. 1 mit einer an einen unebenen Untergrund angepassten Laufradstellung;
- Fig. 3: eine Aufsicht auf eine Montagegruppe des Spielfahrzeugs mit einem Fahrgestell, vier mit Spritzschutzabdeckungen versehenen Laufrädern, einem Betätigungselement zum Lenken des Spielfahrzeugs und einer Lenkeinrichtung mit einer Lenkplatte und die Laufräder tragenden Achsschenkeln, in einer Lenkstellung "gerade Fahrt";
- Fig. 4: die Montagegruppe nach Fig. 3 in einer Lenkstellung "maximaler Lenkeinschlag links";
- Fig. 5: die Montagegruppe nach Fig. 3 in einer Lenkstellung "maximaler Lenkeinschlag rechts";
- Fig. 6: eine Spielzeug-Baugruppe des Spielfahrzeugs mit einem Teleskop-Lastarm und einer Betätigungseinrichtung zum Verstellen eines Lastarm-Anstellwinkels, wobei der Lastarm in der maximal abgesenkten Stellung (LastarmAnstellwinkel α = 0°) gezeigt ist;
- Fig. 7 bis 11: eine Sequenz von Stellungen des Lastarms mit immer größeren Lastarm-Anstellwinkeln;
- Fig. 12: perspektivisch einen Ausschnitt der Betätigungseinrichtung mit einem Teil einer an einem Rahmen der Baugruppe gelagerten Spindel und einer in eine tragarmfeste Kulisse eingerückten Spindelmutter; und
- Fig. 13: in einer zur Fig. 12 ähnlichen Darstellung die Montagegruppe mit aus der Kulisse ausgerückter Spindelmutter.

Ein Spielfahrzeug 1 hat ein in den Fig. 3 bis 5 näher dargestelltes Fahrgestell 2 und insgesamt vier Laufräder 3, die am Fahrgestell 2 angebracht sind. Die Laufräder 3 sind nach oben durch Spritzschutzabdeckungen 4 abgedeckt. In den Darstellungen nach den Fig. 3 bis 5, in denen alle vier Spritzschutzabdeckungen 4 sichtbar sind, sind die Spritzschutzabdeckungen 4, beginnend mit der in den Fig. 3 bis 5 links oben dargestellten, in Fahrtrichtung vorderen linken Spritzschutzabdeckung 4a im Uhrzeigersinn durchbuchstabiert.

Zum Lenken des Spielfahrzeugs 1 dient ein Lenk-Betätigungselement 5 in Form eines mit einer Rändelung versehenen, manuell betätigbaren Drehknopfes.

Zum Lenken der Laufräder 3 hat das Spielfahrzeug eine Lenkeinrichtung 6, die mit dem Lenk-Betätigungselement 5 betätigt werden kann. Die Lenkeinrichtung 6 hat eine Lenkplatte 7, die mittels des Lenk-Betätigungselements 5 relativ zum Fahrgestell 2 verlagerbar ist. Hierzu ist das Lenk-Betätigungselement 5 um eine Drehachse 8, die senkrecht auf einer vom Fahrgestell vorgegebenen Fahrgestell-Ebene steht, die wiederum parallel zur Zeichenebene der Fig. 3 bis 5 ist, drehbar am Fahrgestell 2 gelagert.

Auf Höhe der Lenkplatte 7 hat das Lenk-Betätigungselement 5 ein einstückig angeformtes Zahnrad 9. Dieses kämmt mit einer Zahnreihe 10, die längs einer Längsseite einer langlochartigen Durchtrittsöffnung 11 in der Lenkplatte 7 verläuft. Die Durchtrittsöffnung 11 stellt gleichzeitig ein Fenster zum Durchtritt des Lenk-Betätigungselements 5 durch die Lenkplatte 7 dar. Die Zahnreihe 10 verläuft nicht gerade, sondern folgt einer konvexen Krümmung einer Berandung der Durchtrittsöffnung 11. Die Durchtrittsöffnung 11 ist in einem Ausleger der Lenkplatte 7 ausgeführt, der sich auf Höhe des Lenk-Betätigungselements 5 von einem längs der Fahrtrichtung des Spielfahrzeugs 1 verlaufenden Haupt-Plattenabschnitt der Lenkplatte 7 aus erstreckt.

Im Bereich der Laufräder 3 sind an der Lenkplatte 7 Achsschenkel 12 angelenkt, die entsprechend ihrer Zuordnung zu den Laufrädern ebenfalls wie die Spritzschutzabdeckungen 4 durchbuchstabiert sind. Die Achsschenkel 12a bis 12d tragen wiederum jedes eines der Laufräder 3. Die Achsschenkel 12a bis 12d sind ihrerseits um ebenfalls senkrecht zur Fahrgestell-Ebene verlaufende Schwenkachsen 13 am Fahrgestell 2 angelenkt.

Anlenkpunkte 14 von den jeweiligen Achsschenkeln 12a bis 12d zugeordneten Auslegern der Lenkplatte 7 an den Achsschenkeln 12a bis 12d sind von den Schwenkachsen 13 beabstandet, sodass eine Verlagerung der Lenkplatte 7 relativ zum Fahrgestell 2 zu einem Verschwenken der Achsschenkel 12a bis 12d um die Schwenkachsen 13 führt.

Fig. 3 zeigt die Lenkplatte 7 in einer Stellung "Geradeausfahrt" relativ zum Fahrgestell 2. In dieser Stellung kämmt das Zahnrad 9 mit einem mittleren Abschnitt der Zahnreihe 10.

Fig. 4 zeigt die Lenkeinrichtung 6 in der Stellung "maximaler Lenkeinschlag links". In dieser Stellung kann das Spielfahrzeug 1 eine Linkskurve mit minimalen Kurvenradius fahren. In dieser Stellung sind die beiden Laufräder mit den Spritzschutzabdeckungen 4a, 4b im Vergleich zur Geradeausfahrt entgegen dem Uhrzeigersinn und die beiden anderen Laufräder mit den Spritzschutzabdeckungen 4c, 4d im Uhrzeigersinn verschwenkt. Das Zahnrad 9 des Lenk-Betätigungselements 5 wirkt mit dem äußersten linken Abschnitt der Zahnreihe 10 zusammen.

Fig. 5 zeigt die zu Fig. 4 gegenläufige Stellung "maximaler Lenkeinschlag rechts". In dieser Stellung der Lenkeinrichtung 6 kann das Spielfahrzeug 1 eine Rechtskurve mit minimalen Kurvenradius fahren. Das Zahnrad 9 des Lenk-Betätigungselements 5 wirkt mit dem äußersten rechten Abschnitt der Zahnreihe 10 zusammen.

Die Achsschenkel 12a bis 12d sind mit Höhenspiel individuell am Fahrgestell 2 angebracht. Die Funktion dieses Höhenspiels verdeutlicht ein Vergleich der Fig. 1 und 2. Fig. 1 zeigt das Spielfahrzeug 1 auf ebenem und horizontal verlaufenden Untergrund. Alle vier Achsschenkel 12 stehen dann in Kontakt mit oberen Anschlägen 15 des Fahrgestells 2.

Fig. 2 zeigt das Spielfahrzeug 1 mit einer Laufradanordnung für unebenes und im Bereich der hinteren Laufräder des Spielfahrzeugs 1 von links nach rechts abfallendes Gelände. Die Relativposition des Achsschenkels 12d zum oberen Anschlag 15 hat sich nicht verändert. Der in der Fig. 2 rechte Achsschenkel 12c kann aufgrund seines Höhenspiels sich relativ zum Fahrgestell 2 nach unten verlagern, sodass zwischen den Achsschenkel 12c und dem zugeordneten oberen Anschlag 15 des Fahrgestells 2 ein Abstand A resultiert. Auf diese Weise kann das dem Achsschenkel 12c zugeordnete Laufrad 3 den Kontakt mit dem unebenen Untergrund wahren. Das Höhenspiel der Achsschenkel 12 relativ zum Fahrgestell 2 wird nach unten begrenzt durch untere Fahrgestell-Anschläge 16 für die Achsschenkel 12.

Das Spielfahrzeug 1 hat weiterhin eine Spielzeug-Baugruppe 17, zu der Details in den Fig. 6 bis 13 dargestellt sind. Die Spielzeug-Baugruppe 17 hat einen Lastarm 18, der in nicht dargestellter Weise teleskopisch ausfahrbar ist. Der Lastarm 18 hat ein nicht dargestelltes freies Ende zum Heben einer Last. Diesem freien Ende gegenüber liegt ein Verbindungsende 19 des Lastarms 18, über das dieser an einem Rahmen 20 der SpielzeugBaugruppe 17 montiert ist. Am Rahmen 20 ist das Fahrgestell 2 des Spielfahrzeugs 1 festgelegt.

Eine Betätigungseinrichtung 21 dient zum Verstellen eines Lastarm-Anstellwinkels α und damit zum Anheben des freien Lastarm-Endes. Der Lastarm-Anstellwinkel α kann, wie aus der Sequenz der Fig. 6 bis 11 hervorgeht, zwischen einem minimalen Winkel von etwa 0° und einem maximalen Winkel von mehr als 50° kontinuierlich über die Betätigungseinrichtung 21 vorgegeben werden. Zur Verstellung des Lastarm-Anstellwinkels α ist der Lastarm 18 über ein Schwenkgelenk mit Schwenkachse S am Rahmen 20 angelenkt.

Die Betätigungseinrichtung 21 hat eine am Rahmen 20 gelagerte Spindel 22, die mit einem Winkelvorgabe-Betätigungselement 23 in Form einer Kurbel zur Drehung um eine Spindelachse 24 in Antriebsverbindung steht. Zur Betätigungseinrichtung 21 gehört ferner eine Spindelmutter 25 mit zwei gegenüberliegend angeordneten Führungselementen 26 in Form von bolzenartigen Führungsansätzen. Die Betätigungseinrichtung 21 hat weiterhin eine lastarmfeste Kulisse 27, die mit den Führungselementen 26 der Spindelmutter 25 zur Kulissenfühning der Spindelmutter 25 relativ zum Lastarm 18 zusammenwirkt. Die Kulisse 27 ist gekrümmt ausgeführt.

Diese Krümmung der Kulisse 27 ist derart, dass sich beim Aufstellen des Lastarms 18 der Abstand zwischen den Führungselementen 26 und der Schwenkachse S progressiv verringert. Bei gegebener Betätigungskraft, die am Winkelvorgabe-Bedienungselement 23 manuell ausgeübt wird, ist eine Hubkraft, die die Betätigungseinrichtung 21 auf den Lastarm 18 ausübt, bei kleinen Anstellwinkeln, insbesondere bei Anstellwinkeln im Bereich zwischen 0° und 40°, größer als bei größeren Anstellwinkeln, insbesondere bei Anstellwinkeln im Bereich zwischen 40° und 55°. Eine Umdrehung der Spindel 22 resultiert bei kleinen Anstellwinkeln in einer geringeren Hubwinkeländerung als bei größeren Anstellwinkeln.

Bei einer nicht dargestellten alternativen Gestaltung kann die Kulisse 27 auch geradlinig ausgeführt sein. Sichergestellt werden muss hierbei ein Verlauf der Kulisse, bei dem bei kleineren Anstellwinkeln ein größerer Abstand zwischen den Führungselementen 26 und der Schwenkachse S resultiert als bei größeren Anstellwinkeln. Bei der dargestellten Ausführung unterstützen sowohl ein grundsätzlicher, auch linear angenähert möglicher Verlauf der Kulisse 27 als auch die auf die Schwenkachse S zuführende Krümmung der Kulisse 27 die Abnahme der Hubkraft bei größeren Anstellwinkeln.

Die Kulissenführung mit den Führungselementen 26 der Kulisse 27 ist so ausgestaltet, dass bei einer auf den Lastarm 18 wirkenden Überlast die Führungselemente 26 aus der Kulisse 27 ausrücken. Dies ist im Vergleich der Fig. 12 und 13 dargestellt. Fig. 12 zeigt die Spindelmutter 25 mit den in die Kulisse 27 eingerückten Führungselementen 26, also eine Stellung die derjenigen nach den Fig. 6 bis 11 entspricht. Fig. 13 zeigt die Spindelmutter 25 mit aus der Kulisse 27 ausgerückten Führungselementen 26.

Zur Erleichterung eines Einführens der Führungselemente 26 in die Kulisse 27 hat die Kulisse 27 Anlaufschrägen 28. Wenn beim Einführen der Führungselemente 26 in die Kulisse 27 über die Spindelmutter 25 und die Führungselemente 26 Druck auf die Anlaufschrägen 28 der Kulisse 27 ausgeübt wird, zwängen die Führungselemente 26 die Anlaufschrägen 28 und damit die beiden den jeweiligen Führungselementen 26 zugeordneten Teilkulissen der Kulisse 27 auseinander, bis die Führungselemente 26 in die Kulisse 27 einrücken können.

Das Spielfahrzeug 1 hat unter anderem folgende Spielfunktionen: Zum Lenken des Spielfahrzeugs 1 wird das Lenk-Betätigungselement intuitiv wie das Lenkrad eines Fahrzeugs betätigt. Bei einer Drehung des Lenk-Betätigungselements 5 nach rechts fährt das Spielfahrzeug 1 eine Rechtskurve und bei einer Betätigung nach links eine Linkskurve. Durch Betätigung des Winkelvorgabe-Betätigungselements 23 wird der Anstellwinkel des Lastarms 18 vorgegeben. Dort, wo die Last am freien Ende des Lastarms das höchste Drehmoment ausübt, nämlich im Bereich kleiner Anstellwinkel α, ist aufgrund der Gestaltung der Kulisse 27 die Hubkraft, die bei gegebener Betätigungskraft auf das Winkelvorgabe-Betätigungselement 23 ausgeübt werden kann, am größten. Hin zu größeren Anstellwinkeln α ist aufgrund des geringeren Drehmoments, das die Last ausübt, eine kleinere Hubkraft tolerierbar, sodass dann eine Umdrehung der Spindel 22 zu einer größeren Änderung des Anstellwinkels führt. Bei einer Überlast auf den Lastarm 18 rücken die Führungselemente 26, bevor Verbindungskomponenten beschädigt werden, aus der Kulisse 27 aus. Aufgrund der Anlaufschrägen 28 ist ein erleichtertes Rückführen der Führungselemente 26 in die Kulisse 27 zur Wiederherstellung der Kulissenführung gegeben. Weitere Betätigungselemente können zum Teleskopieren des Lastarms 18 sowie zum Betätigen einer gegebenenfalls am freien Ende des Lastarms 18 angeordneten Schaufel vorhanden sein.

Das Spielfahrzeug 1 ist insgesamt aus Kunststoff ausgeführt. Die Komponenten des Spielfahrzeugs 1 sind Spritzgussteile.

## Patentansprüche

1. Spielzeug-Baugruppe (17),
- mit einem Lastarm (18),
-- mit einem freien Ende zum Heben einer Last,
-- mit einem Verbindungsende (19), über das der Lastarm (18) an einem Rahmen (20) der Baugruppe (17) montiert ist,
- mit einer Betätigungseinrichtung (21) zum Verstellen eines Lastarm-Anstellwinkels (α) und damit zum Anheben des freien Lastarm-Endes, die aufweist
-- ein Betätigungselement (23),
-- eine am Rahmen (20) gelagerte Spindel (22), die mit dem Betätigungselement (23) zur Drehung um eine Spindelachse (24) in Antriebsverbindung steht,
**gekennzeichnet durch**
-- eine Spindelmutter (25) mit mindestens einem Führungselement (26),
-- eine lastarmfeste Kulisse (27), die so ausgeführt ist und mit dem mindestens einen Führungselement (26) der Spindelmutter (25) zur Kulissenführung derart zusammenwirkt, dass das Betätigungselement (23) eine Kraft auf den Lastarm (18) abhängig vom Lastarm-Anstellwinkel (α) ausübt.

2. Spielzeug-Baugruppe nach Anspruch 1, **dadurch gekennzeichnet, dass** die Kulisse (27) gekrümmt ausgeführt ist, sodass bei gegebener Betätigungskraft des Betätigungselements (23) eine Hubkraft, die über das Betätigungselement (23) auf den Lastarm (18) ausgeübt wird, bei kleinen Anstellwinkeln (α) größer ist als bei größeren Anstellwinkeln (α).

3. Spielzeug-Baugruppe nach Anspruch 1 oder 2, **gekennzeichnet durch** eine Ausgestaltung der Kulissenführung (26, 27) derart, dass bei einer Überlast auf den Lastarm (18) das mindestens eine Führungselement (26) aus der Kulisse (27) ausrückt.

4. Spielzeug-Baugruppe nach Anspruch 3, **dadurch gekennzeichnet, dass** die Kulisse (27) Anlaufschrägen (28) zur Erleichterung eines Einführens des mindestens einen Führungselements (26) aufweist.

5. Spielzeug-Baugruppe nach einem der Ansprüche 1 bis 4, **dadurch gekennzeichnet, dass** der Ladearm (18) teleskopierbar ist.

6. Spielzeug (1) mit einer Baugruppe (17) nach einem der Ansprüche 1 bis 5.

## Claims

1. Toy component group (17),
- with a loading arm (18),
-- with a free end for lifting a load,
-- with a connecting end (19), via which the loading arm (18) is mounted on a frame (20) of the component group (17),
- with an activating device (21) for adjusting a loading arm setting angle (α) and thereby for lifting the free end of the loading arm (18), which comprises
-- an activating element (23),
-- a spindle (22) mounted on the frame (20), which is in drive connection with the activating element (23) for rotation about a spindle axis (24),
**characterized by**
-- a spindle nut (25) with at least one guiding element (26),
-- a connecting link (27) secured to the loading arm (18), said connecting link (27) being configured such and cooperating with the at least one guiding element (26) of the spindle nut (25) such that a force is exerted onto the loading arm (18) depending on the loading arm setting angle (α).

2. Toy component group according to claim 1, **characterized in that** the connecting link (27) is designed to be curved, so that with a given activation force of the activating element (23) a lifting force, which is exerted via the activating element (23) on the loading arm (18), is greater at small setting angles (α) than at larger setting angles (α).

3. Toy component group according to claim 1 or 2, **characterized by a** design of the connecting link guide (26, 27) such that in the case of overload on the loading arm (18) the at least one guiding element (26) disengages from the connecting link (27).

4. Toy component group according to claim 3, **characterized in that** the connecting link (27) comprises run-on oblique surfaces (28) for facilitating an insertion of the at least one guiding element (26).

5. Toy component group according to one of claims 1 to 4, **characterized in that** the loading arm (18) is telescopic.

6. Toy (1) with a component group (17) according to one of claims 1 to 5.

## Revendications

1. Module de jouet (17),
- comprenant un bras de charge (18),
- avec une extrémité libre servant à soulever une charge,
- avec une extrémité de liaison (19), par l'intermédiaire de laquelle le bras de charge (18) est monté sur un cadre (20) du module (17),
- avec un dispositif d'actionnement (21) servant à régler un angle d'inclinaison (α) du bras de charge et donc à soulever l'extrémité libre du bras de charge, lequel dispositif comprend
- un élément d'actionnement (23),
- une broche (22) qui est montée sur le cadre (20) et qui est en liaison d'entraînement avec l'élément d'actionnement (23) de manière à tourner autour d'un axe (24) de broche,
**caractérisé par**
- un écrou (25) de broche pourvu d'au moins un élément de guidage (26),
- une coulisse (27) fixée au bras de charge, qui est conçue et coopère avec l'élément ou les éléments de guidage (26) de l'écrou (25) de broche pour le guidage de coulisse de telle manière que l'élément d'actionnement (23) exerce une force sur le bras de charge (18) en fonction de l'angle d'inclinaison (α) du bras de charge.

2. Module de jouet selon la revendication 1, **caractérisé en ce que** la coulisse (27) est courbée, de sorte que pour une force d'actionnement donnée de l'élément d'actionnement (23), une force de levage, qui est exercée sur le bras de charge (18) par l'élément d'actionnement (23), est plus importante pour de petits angles d'inclinaison (α) que pour des angles d'inclinaison (α) plus grands.

3. Module de jouet selon la revendication 1 ou 2, **caractérisé par** une configuration du guidage de coulisse (26, 27) telle que dans le cas d'une surcharge sur le bras de charge (18), l'élément ou les éléments de guidage (26) se dégagent de la coulisse (27).

4. Module de jouet selon la revendication 3, **caractérisé en ce que** la coulisse (27) comprend des chanfreins d'entrée (28) servant à faciliter une introduction de l'élément ou des éléments de guidage (26).

5. Module de jouet selon l'une quelconque des revendications 1 à 4, **caractérisé en ce que** le bras de charge (18) est télescopique.

6. Jouet (1) comprenant un module (17) selon l'une quelconque des revendications 1 à 5.
